# EUROPÄISCHE PATENTSCHRIFT

(11) **EP 4 542 147 B1**
(45) Veröffentlichungstag und Bekanntmachung des Hinweises auf die Patenterteilung: **01.10.2025**
(21) Anmeldenummer: 23203712.7
(22) Anmeldetag: 16.10.2023
(51) Int. Cl.: F25D 11/00, F25D 17/06, F04D 25/06, F04D 25/16, F04D 29/58, F25B 21/04

(54) **THERMOBOX**
THERMAL BOX
BOÎTE THERMIQUE

(43) Veröffentlichungstag der Anmeldung: 23.04.2025
(73) Patentinhaber: Zorn GmbH, 35410 Hungen (DE)
(72) Erfinder: ZORN, Manfred, 35410 Hungen (DE)
(74) Vertreter: Wunderlich & Heim Patentanwälte PartG mbB

(56) Entgegenhaltungen:
- DE-U1- 202021 102 922
- US-A- 4 726 193
- US-A- 5 315 830
- US-A- 5 413 166
- US-A1- 2011 103 011

## Beschreibung

Die Erfindung betrifft eine Thermobox zum aktiven Temperieren eines Innenraumes der Thermobox. Gattungsgemäße Thermoboxen weisen einen becherähnlichen Grundkörper und einen Deckel zum Definieren des Innenraumes auf. Hierbei sind der Grundkörper und der Deckel im Wesentlichen mit einer isolierenden Wandung ausgebildet.

Der Deckel ist meist am Grundkörper angelenkt. Eine gattungsgemäße Thermobox ist beispielsweise aus der DE 20 2021 102 922 U1 bekannt.

Derartige Thermoboxen werden insbesondere als Kühlboxen verwendet. Sie können mit 12 Volt Gleichstrom aus einer Kfz-Energieversorgung, jedoch auch mit entsprechenden, zum Teil integrierten Adaptern, an einer Steckdose, beispielsweise mit 230 Volt Wechselstrom, betrieben werden. Problematisch an gattungsgemäßen mobilen Kühlboxen ist jedoch, dass diese in der derzeitigen Konstruktionsweise oft eine relativ hohe Geräuschentwicklung verursachen. Insbesondere bei der Verwendung in ruhigen Umgebungen, beispielsweise innerhalb eines Gebäudes oder auch beim Camping an einer Energieversorgung, können die durch die Thermobox emittierten Geräusche als störend empfunden werden.

Aus der US 4 726 193 A ist ein Kühlgerät/Lebensmittelwärrmer bekannt, der ein isoliertes Lebensmittelfach und einen Deckel aufweist. Ein thermoelektrischer Wärmetauscher und ein Luftumwälzer sind im Deckel montiert, wobei sich sowohl ein Kühlkörper des thermoelektrischen Wärmetauschers als auch ein Luftlaufrad des Luftumwälzers oberhalb bzw. unterhalb des Deckels befinden. Das Luftlaufrad oberhalb des Deckels saugt Luft durch die entsprechende Wärmesenke, um die Temperaturdifferenz zwischen gegenüberliegenden Seiten des thermoelektrischen Wärmetauschers zu verbessern, und das Luftlaufrad unterhalb des Deckels drückt die Luft des isolierten Gehäuses durch die entsprechende Wärmesenke, um die Luft je nach Wunsch heiß oder kalt zu konditionieren und die konditionierte Luft im gesamten isolierten Gehäuse zu zirkulieren.

Aus der US 5 413 166 A ist ein thermoelektrisches Modul bekannt, das geeignet ist, das Innere eines Behälters selektiv zu heizen oder zu kühlen, und das einen äußeren Wärmetauscher mit einer Vielzahl von beabstandeten und im Allgemeinen parallelen wellenförmigen Rippen umfasst. Ein Außenlüfter ist neben dem äußeren Wärmetauscher angeordnet und dient dazu, Luft von der Außenseite des Behälters durch die Zwischenräume zwischen den Rippen des äußeren Wärmetauschers zu bewegen. Ein Innenlüfter befindet sich neben einem inneren Wärmetauscher und ist so ausgelegt, dass er Luft aus dem Inneren des Behälters durch die Zwischenräume zwischen den Lamellen des inneren Wärmetauschers befördert. Ein Motor treibt die Ventilatoren an und wird durch Luft gekühlt, die durch Öffnungen in der Nabe des äußeren Ventilators angesaugt wird.

Aus der US 5 315 830 A ist eine modulare thermoelektrische Baugruppe bekannt, um die Temperatur in einem Behälter oder einer geschlossenen Struktur auf einem gewünschten Niveau zu halten. Die thermoelektrische Baugruppe umfasst eine thermoelektrische Vorrichtung mit einer heißen Senke und einer kalten Senke. Zwischen der heißen und der kalten Senke ist eine Schicht aus Isoliermaterial angeordnet. Die heiße Senke und das Isoliermaterial dienen zum Einbau der thermoelektrischen Baugruppe in eine entsprechend dimensionierte Öffnung, die sich durch die Außenseite des Behälters oder der geschlossenen Struktur erstreckt. Die thermoelektrische Vorrichtung, die sich in der Schicht aus Isoliermaterial befindet, fungiert als Wärmepumpe zur Übertragung von Wärme zwischen der kalten Senke und der heißen Senke. Ein Elektromotor, eine rotierende Welle und zwei koaxiale Propeller werden von der Baugruppe getragen, um die die Luftzirkulation zu unterstützen.

Der Erfindung liegt daher die **Aufgabe** zugrunde, eine Thermobox zum aktiven Temperieren deren Innenraums anzugeben, welche im Betrieb weniger Geräuschemissionen verursacht.

Dieser Aufgabe wird erfindungsgemäß durch eine Thermobox mit den Merkmalen des Anspruchs 1 gelöst.

Bevorzugte Ausführungsformen der Erfindung sind in den Unteransprüchen, in der Beschreibung sowie in den Figuren und deren Erläuterung angegeben.

Die erfindungsgemäße Thermobox weist eine Einrichtung zum aktiven Temperieren des Innenraums in Form einer Wärme- und Kältepumpe zum Erzeugen einer Temperaturdifferenz zwischen dem Innenraum und einem Außenbereich der Thermobox auf. Die Einrichtung zum aktiven Temperieren weist einen zum Außenbereich der Thermobox gerichteten äußeren Temperaturabstrahler und einen zum Innenraum gerichteten inneren Temperaturabstrahler auf. Außerdem weist die Einrichtung zum aktiven Temperieren einen Doppellüfter auf, der im Bereich des äußeren Temperaturabstrahlers einen äußeren Rotor und im Bereich des inneren Temperaturabstrahlers einen inneren Rotor aufweist. Der innere und der äußere Rotor haben eine gemeinsame Antriebsachse, die mittels eines Elektromotors angetrieben wird. Der Elektromotor selbst ist an und/oder in einem dem Innenraum zugewandten Bereich der Wandung vorgesehen.

Entsprechend der Erfindung wurde erkannt, dass ein nicht zu vernachlässigender Anteil der Geräuschemission der Thermobox durch die Drehung der Rotoren sowie durch den Elektromotor erzeugt wird. Die Position und Funktion der beiden Rotoren ist jedoch anwendungsimmanent, da diese dazu dienen, durch den jeweiligen Temperaturabstrahler einen Luftstrom zu bewegen, so dass eine bessere Wärmeabgabe beziehungsweise Aufnahme möglich ist.

Daher wird entsprechend der Erfindung vorgeschlagen, den Elektromotor an und/oder in einem dem Innenbereich zugewandten Bereich der Wandung zu installieren. Hierdurch ist der Elektromotor dem Innenraum zugewandt. Bei normaler Nutzung der Thermobox befindet er sich also innerhalb der Thermobox. Es ergibt sich so der Vorteil, dass die isolierende Wandung die Geräuschemissionen des Elektromotors dämpft und die Geräusche nur in einem deutlich geringerem Maß nach außerhalb der Thermobox gelangen.

Auf diese Weise kann mit relativ einfachen Mitteln die Geräuschemission reduziert werden. Andere Möglichkeiten, wie eine Neukonstruktion oder eine Veränderung der Rotoren wären weitaus aufwändiger und schwieriger und würden auch nur zu ähnlichen Ergebnissen führen.

Erfindungsgemäß ist der Elektromotor in den inneren Rotor integriert. Hierfür kann der innere Rotor eine Aufnahme aufweisen, in der der Elektromotor platziert wird. Eine derartige Integration beziehungsweise Konstruktion bietet den Vorteil, dass keine weiteren Anpassungen zu einer gängigen Thermo- oder Kühlbox vorgenommen werden müssen, da kein zusätzlicher Platz für den Elektromotor außerhalb des Rotors vorgesehen werden muss.

Grundsätzlich kann der innere Rotor beliebig ausgebildet sein. Bevorzugt ist er als Rotor für einen Radiallüfter ausgebildet. Auf diese Weise kann er räumlich neben dem inneren Temperaturabstrahler platziert werden und frontal Luft ansaugen, die dann seitlich durch den inneren Temperaturabstrahler geführt beziehungsweise geblasen wird.

Der innere Rotor kann beispielsweise Schaufeln für eine Luftbewegung aufweisen, die auf einer Scheibe platziert sind. Hierbei können sich die Schaufeln von einem Außenbereich der Scheibe in Richtung eines Zentralbereichs der Scheibe erstrecken, wobei ein Areal im Zentralbereich freigelassen ist. Dies bedeutet, dass dort keine Schaufeln vorgesehen sind. Erfahrungsgemäß reichen Schaufeln, die sich nicht komplett in den Zentralbereich erstrecken, aus, um eine ausreichende Luftbewegung zu ermöglichen. In dem freigelassenen Zentralbereich kann dann der Elektromotor platziert werden.

Für eine gute Platzierung ist es bevorzugt, wenn die Aufnahme an dem Innenrotor becherartig im freigelassenen Zentralbereich ausgebildet und vorgesehen ist. In diese becherartige Aufnahme kann der Elektromotor beziehungsweise können seine Bauteile bei der Montage eingesetzt und somit relativ einfach integriert werden.

Vorteilhaft ist es, wenn die Tiefe der Aufnahme gleich oder geringer als die Höhe der Schaufeln des Innenrotors ist. Anders ausgedrückt, stellt die Aufnahme eine zylinderartige Erhöhung auf der Scheibe im Zentralbereich dar, die auf der Seite liegt, auf der auch die Schaufeln angebracht sind. Dadurch, dass die Aufnahme keine größere Tiefe als die Höhe der Schaufeln aufweist, wird die gesamte Bautiefe des inneren Rotors durch die erfindungsgemäße Konstruktion nicht erhöht. Die Aufnahme kann auf der Seite der Schaufeln geschlossen und auf der den Schaufeln abgewandten Seite der Scheibe offen ausgebildet sein, so dass dort der Elektromotor eingesetzt werden kann. So kann können zumindest einzelne Teile des Elektromotors mit dem Deckel verbunden werden und als Stator fungieren.

Es ist bevorzugt, dass in der becherartigen Aufnahme ein ring- oder zylinderförmiger Magnet des Elektromotors als Rotor des Elektromotors fest fixiert ist. Der restliche Elektromotor - als Stator - selbst befindet sich im verbleibenden Freiraum der Aufnahme, durch die sich auch die gemeinsame Antriebswelle der beiden Rotoren erstreckt. Hierbei ist der Stator des Elektromotors fest mit der Achse und dem Grundkörper oder dem Deckel der Thermobox verbunden, wohingehend der ring- oder zylinderförmige Magnet, der als Rotor fungiert, fest in der becherförmigen Aufnahme fixiert ist.

Grundsätzlich können beliebige Wärme- und Kältepumpen für die erfindungsgemäße Thermobox eingesetzt werden. Bevorzugt handelt es sich hierbei um thermoelektrische Elemente, insbesondere um Peltier-Elemente.

Die Einrichtung zum aktiven Temperieren des Innenraums ist bevorzugt im Deckel der Thermobox vorgesehen. Grundsätzlich kann sie jedoch auch an den Seiten des Grundkörpers integriert werden. Wesentlich ist lediglich, dass der äußere Rotor einen ausreichend starken Luftstrom durch den äußeren Temperaturabstrahler ermöglicht. Selbiges gilt auch für den inneren Rotor und den inneren Temperaturabstrahler. Zusätzlich sollte es möglich sein, die Wärme- und Kältepumpe zwischen den beiden Temperaturabstrahlern anzuordnen und mit diesen thermisch leitend zu verbinden.

Die Erfindung wird nachfolgend anhand schematischer Ausführungsbeispiele unter Bezugnahme auf die Figuren näher erläutert. Hierbei zeigen:
- Fig. 1: eine schematische Ansicht einer erfindungsgemäßen mobilen Thermobox;
- Fig. 2: einen Deckel einer erfindungsgemäßen Thermobox; und
- Fig. 3: einen inneren Rotor an der erfindungsgemäßen Thermobox.

**In** Fig. 1 ist eine schematische Darstellung einer erfindungsgemäßen Thermobox 10 gezeigt, welche auch als Kühlbox bezeichnet werden kann. Grundsätzlich kann die Thermobox 10 jedoch auch zum Warmhalten des Innenraums verwendet werden.

Die Thermobox 10 weist einen Grundkörper 12 sowie einen entfernbaren Deckel 14 auf. Dieser kann - muss aber nicht - am Grundkörper 12 angelenkt sein. Der Grundkörper 12 ist becherartig ausgeführt und kann mit dem Deckel 14 verschlossen werden, um einen Innenraum abzuschließen.

**In** dem Deckel 14 befindet sich in dieser Ausführungsform eine Einrichtung zum aktiven Temperieren 20, welche ein thermoelektrisches Temperierelement, insbesondere ein Peltier-Element, aufweisen kann. Die Einheit zum aktiven Temperieren 20 ist hierbei nur angedeutet gezeigt. Die Einheit zum aktiven Temperieren 20 dient dazu, eine Temperaturdifferenz zwischen dem Innenraum der Thermobox 10 und dem Außenbereich einzustellen. Bevorzugt findet hierbei eine Kühlung des Innenraums statt. Es kann jedoch auch eine Erwärmung des Innenraums vorgesehen sein.

Die Energie hierzu erhält die Einrichtung zum aktiven Temperieren 20 beispielsweise über einen entsprechenden Stromanschluss, der sie mit 12 Volt Gleichspannung oder mit 230 Volt Wechselspannung versorgt. Ebenso ist eine Versorgung mittels eines Akkus möglich.

Die Einrichtung zum aktiven Temperieren 20 wird im Folgenden unter Bezugnahme auf Fig. 2 näher erläutert. Fig. 2 zeigt einen Ausschnitt des Deckels 14. Auf der Außenseite des Deckels 14 sind ein äußerer Temperaturabstrahler 31 sowie ein äußerer Rotor 33 vorgesehen. **In** ähnlicher Weise sind auf der Innenseite des Deckels 14 ein innerer Temperaturabstrahler 41 sowie ein innerer Rotor 43 vorgesehen. Zwischen den beiden Temperaturabstrahlern 31 und 41 erstreckt sich eine Wärmepumpe 22. Diese muss sich nicht bis zu den beiden Temperaturabstrahlern 31, 41 erstrecken, sondern kann auch nur mit diesen temperaturleitend verbunden sein. Mittels der Wärmepumpe 22 kann eine Temperaturdifferenz zwischen der Innenseite und der Außenseite hergestellt werden.

Die Temperaturabstrahler 31, 41 sind bevorzugt aus einem temperaturleitenden Material aufgebaut und weisen Kühl- beziehungsweise Abstrahlrippen auf. Sie nehmen die von der Wärmepumpe 22 erzeugte Temperatur auf und geben sie an den Innenraum beziehungsweise auch an den Außenraum ab.

Im Folgenden wird exemplarisch angenommen, dass die Wärmepumpe 22 verwendet wird, um den Innenraum der Thermobox 10 abzukühlen. In diesem Fall wird der Temperaturabstrahler 41 gekühlt, wohingegen der Temperaturabstrahler 31 mit der entsprechenden Wärmeenergie, die durch die Kühlung entsteht, beaufschlagt wird. Um ein Abstrahlen der jeweiligen Temperaturen zu verbessern, sind ein äußerer Rotor 33 und ein innerer Rotor 43 vorgesehen. Diese saugen - wie durch die Pfeile verdeutlicht - Luft an und blasen sie durch ihre jeweiligen Temperaturabstrahler 31, 41.

Zum Antrieb der beiden Rotoren 33, 43 ist ein Elektromotor 26 vorgesehen. Die Rotoren 33, 43 sind mittels einer gemeinsamen Welle 24 verbunden. Der Elektromotor 26 befindet sich auf der zum Innenraum der Thermobox 10 ausgerichteten Seite des Deckels 14.

Wie durch die Dicke des hier dargestellten Teils des Deckels 14 verdeutlicht, ist die Wandung isoliert. Durch diese Isolierung findet zum einen eine Temperaturdämmung statt, zum anderen aber auch eine Geräuschdämpfung. Dies sorgt dafür, dass im geschlossenen Zustand die Geräusche, die durch den Elektromotor 26 entstehen, schlechter oder kaum an den Außenbereich der Thermobox 10 gelangen und somit eine Geräuschdämpfung eintritt.

Grundsätzlich kann der Elektromotor 26 beliebig an der Innenseite der Thermobox 10, beispielsweise im Bereich des Deckels 14 ausgebildet und integriert sein.

In Fig. 3 ist eine besonders platzsparende Aufnahmemöglichkeit gezeigt. Fig. 3 stellt eine Vergrößerung einer Ausführungsform eines inneren Rotors 43 dar. Dieser weist eine Scheibe 46 auf, auf der Rotorschaufeln 45 angeordnet sind. Diese erstrecken sich von einem Außenbereich zu einem Zentralbereich, jedoch nicht bis in den Zentralbereich hinein. Im Zentralbereich ist eine Aufnahme 44 für den Elektromotor 26 vorgesehen. Diese kann becherartig ausgebildet sein. In der hier dargestellten Ausführungsform ist diese Aufnahme 44 oben verschlossen, so dass der Elektromotor 26 von unten eingesetzt wird. Der Elektromotor 26 wird mit seinem Stator mit dem Deckel der Thermobox 10 verbunden. Grundsätzlich ist aber auch eine andere Ausführung möglich. Der Elektromotor 26 wird mit der Antriebswelle 24 der beiden Rotoren 33, 43 verbunden.

Mittels der erfindungsgemäßen Thermobox ist es möglich, die Geräuschemissionen deutlich zu reduzieren, ohne jedoch gleichzeitig eine umfangreiche neue Konstruktion der Thermobox durchzuführen.

## Patentansprüche

1. Thermobox (10) zum aktiven Temperieren eines Innenraums der Thermobox (10),
mit einem becherähnlichen Grundkörper (12) und einem Deckel (14) zum Definieren des Innenraums,
wobei der Grundkörper (12) und der Deckel (14) eine isolierende Wandung aufweisen,
mit einer Einrichtung zum aktiven Temperieren (20) des Innenraums in Form einer Wärme- und Kältepumpe (22) zum Erzeugen einer Temperaturdifferenz zwischen dem Innenraum und einem Außenbereich der Thermobox (10),
wobei die Einrichtung zum aktiven Temperieren (20) einen zum Außenbereich der Thermobox (10) gerichteten äußeren Temperaturabstrahler (31) und einen zum Innenraum gerichteten inneren Temperaturabstrahler (41) aufweist,
wobei die Einrichtung zum aktiven Temperieren (20) einen Doppellüfter aufweist, der im Bereich des äußeren Temperaturabstrahlers (31) einen äußeren Rotor (33) und im Bereich des inneren Temperaturabstrahlers (41) einen inneren Rotor (43) aufweist,
wobei der innere Rotor (43) und der äußere Rotor (33) eine gemeinsame Antriebswelle (24) aufweisen, die mittels eines Elektromotors (26) angetrieben wird, wobei der Elektromotor (26) an und/oder in einem dem Innenraum zugewandten Bereich der Wandung vorgesehen ist, und
**dadurch gekennzeichnet, dass**
der Elektromotor (26) in den inneren Rotor (43) integriert ist.

2. Thermobox (10) nach Anspruch 1,
**dadurch gekennzeichnet,**
**dass** zumindest der innere Rotor (43) als Rotor für einen Radiallüfter ausgebildet ist.

3. Thermobox (10) nach Anspruch 1 oder 2,
**dadurch gekennzeichnet,**
**dass** der innere Rotor (43) Schaufeln (45) auf einer Scheibe (46) aufweist, welche sich von einem Außenbereich der Scheibe (46) in Richtung eines Zentralbereichs der Scheibe (46) erstrecken, wobei der Zentralbereich freigelassen ist.

4. Thermobox (10) nach einem der Ansprüche 1 bis 3,
**dadurch gekennzeichnet,**
**dass** der innere Rotor (43) eine Aufnahme (44) für den Elektromotor (26) aufweist.

5. Thermobox (10) nach Anspruch 4 in Kombination mit Anspruch 3,
**dadurch gekennzeichnet,**
**dass** die Tiefe der Aufnahme (44) gleich oder geringer als die Höhe der Schaufeln (45) des inneren Rotors (43) ist.

6. Thermobox (10) nach Anspruch 4 in Kombination mit Anspruch 3 oder nach Anspruch 5,
**dadurch gekennzeichnet,**
**dass** die Aufnahme (44) des inneren Rotors (43) becherartig im Zentralbereich des inneren Rotors (43) ausgebildet ist.

7. Thermobox (10) nach Anspruch 6,
**dadurch gekennzeichnet,**
**dass** ein ring- oder zylinderförmiger Magnet in der becherartigen Aufnahme (44) fest fixiert ist.

8. Thermobox (10) nach einem der Ansprüche 1 bis 7,
**dadurch gekennzeichnet,**
**dass** ein Rotor des Elektromotors (26) fest mit der Antriebswelle (24) verbunden ist.

9. Thermobox (10) nach einem der Ansprüche 1 bis 8,
**dadurch gekennzeichnet,**
**dass** die Wärme- und Kältepumpe (22) als Peltier-Element ausgeführt ist.

10. Thermobox (10) nach einem der Ansprüche 1 bis 9,
**dadurch gekennzeichnet,**
**dass** die Einrichtung zum aktiven Temperieren (20) des Innenraums im Deckel (14) der Thermobox (10) vorgesehen ist.

## Claims

1. Thermal box (10) for active temperature control of an interior of the thermal box (10),
with a cup-like main body (12) and a lid (14) for defining the interior,
wherein the main body (12) and the lid (14) have an insulating wall,
with a device for active temperature control (20) of the interior in the form of a heat and cold pump (22) for generating a temperature difference between the interior and an exterior of the thermal box (10),
wherein the device for active temperature control (20) has an outer temperature radiator (31) directed towards the exterior of the thermal box (10) and an inner temperature radiator (41) directed towards the interior,
wherein the device for active temperature control (20) has a dual fan, which in the region of the outer temperature radiator (31) has an outer rotor (33) and in the region of the inner temperature radiator (41) has an inner rotor (43),
wherein the inner rotor (43) and the outer rotor (33) have a common drive shaft (24), which is driven by means of an electric motor (26),
wherein the electric motor (26) is provided on and/or in a region of the wall facing the interior, and
**characterised in that**
the electric motor (26) is integrated into the inner rotor (43).

2. Thermal box (10) according to claim 1,
**characterised in that**
at least the inner rotor (43) is configured as a rotor for a radial fan.

3. Thermal box (10) according to claim 1 or 2,
**characterised in that**
the inner rotor (43) has blades (45) on a disc (46) which extend from an outer region of the disc (46) in the direction of a central region of the disc (46), wherein the central region is left open.

4. Thermal box (10) according to any one of claims 1 to 3,
**characterised in that**
the inner rotor (43) has a receptacle (44) for the electric motor (26).

5. Thermal box (10) according to claim 4 in combination with claim 3,
**characterised in that**
the depth of the receptacle (44) is the same as or smaller than the height of the blades (45) of the inner rotor (43).

6. Thermal box (10) according to claim 4 in combination with claim 3 or claim 5,
**characterised in that**
the receptacle (44) of the inner rotor (43) is designed cup-like in the central region of the inner rotor (43),

7. Thermal box (10) according to claim 6,
**characterised in that**
an annular or cylindrical magnet is firmly fixed in the cup-like receptacle (44).

8. Thermal box (10) according to any one of claims 1 to 7,
**characterised in that**
a rotor of the electric motor (26) is firmly connected to the drive shaft (24).

9. Thermal box (10) according to any one of claims 1 to 8,
**characterised in that**
the heat and cold pump (22) is embodied as a Peltier element.

10. Thermal box (10) according to any one of claims 1 to 9,
**characterised in that**
the device for active temperature control (20) of the interior is provided in the lid (14) of the thermal box (10).

## Revendications

1. Boîte thermique (10) pour la thermorégulation active d'un espace intérieur de la boîte thermique (10),
avec un corps de base (12) semblable à un godet et un couvercle (14) pour définir l'espace intérieur,
le corps de base (12) et le couvercle (14) présentant une paroi isolante,
avec un dispositif pour la thermorégulation active (20) de l'espace intérieur sous forme d'une pompe à chaleur et à froid (22) pour produire une différence de température entre l'espace intérieur et une zone extérieure de la boîte thermique (10),
le dispositif pour la thermorégulation active (20) présentant un émetteur thermique extérieur (31) orienté vers la zone extérieure de la boîte thermique (10) et un émetteur thermique intérieur (41) orienté vers l'espace intérieur,
le dispositif pour la thermorégulation active (20) présentant un double ventilateur qui présente un rotor extérieur (33) dans la zone de l'émetteur thermique extérieur (31) et un rotor intérieur (43) dans la zone de l'émetteur thermique intérieur (41),
le rotor intérieur (43) et le rotor extérieur (33) présentant un arbre d'entraînement commun (24), qui est entraîné au moyen d'un moteur électrique (26), le moteur électrique (26) étant prévu sur et/ou dans une zone de la paroi tournée vers l'espace intérieur, et
**caractérisée en ce que**
le moteur électrique (26) est intégré dans le rotor intérieur (43).

2. Boîte thermique (10) selon la revendication 1,
**caractérisée en ce qu'**
au moins le rotor intérieur (43) est réalisé sous forme de rotor pour un ventilateur radial.

3. Boîte thermique (10) selon la revendication 1 ou 2,
**caractérisée en ce que**
le rotor intérieur (43) présente des pales (45) sur un disque (46), qui s'étendent depuis une zone extérieure du disque (46) en direction d'une zone centrale du disque (46), la zone centrale étant laissée libre.

4. Boîte thermique (10) selon l'une quelconque des revendications 1 à 3, **caractérisée en ce que**
le rotor intérieur (43) présente un logement (44) pour le moteur électrique (26).

5. Boîte thermique (10) selon la revendication 4 en combinaison avec la revendication 3,
**caractérisée en ce que**
la profondeur du logement (44) est égale ou inférieure à la hauteur des pales (45) du rotor intérieur (43).

6. Boîte thermique (10) selon la revendication 4 en combinaison avec la revendication 3 ou selon la revendication 5,
**caractérisée en ce que**
le logement (44) du rotor intérieur (43) est réalisé en forme de godet dans la zone centrale du rotor intérieur (43).

7. Boîte thermique (10) selon la revendication 6,
**caractérisée en ce qu'**
un aimant annulaire ou cylindrique est fixé solidement dans le logement (44) en forme de godet.

8. Boîte thermique (10) selon l'une quelconque des revendications 1 à 7, **caractérisée en ce qu'**
un rotor du moteur électrique (26) est relié solidement à l'arbre d'entraînement (24).

9. Boîte thermique (10) selon l'une quelconque des revendications 1 à 8, **caractérisée en ce que**
la pompe à chaleur et à froid (22) est conçue sous forme d'élément Peltier.

10. Boîte thermique (10) selon l'une quelconque des revendications 1 à 9, **caractérisée en ce que**
le dispositif pour la thermorégulation active (20) de l'espace intérieur est prévu dans le couvercle (14) de la boîte thermique (10).
